# EUROPÄISCHE PATENTSCHRIFT

(11) **EP 1 582 237 B1**
(45) Veröffentlichungstag und Bekanntmachung des Hinweises auf die Patenterteilung: **07.02.2007**
(21) Anmeldenummer: 04030408.1
(22) Anmeldetag: 22.12.2004
(51) Int. Cl.: A62C 39/00, A62C 31/05

(54) **Fettbrandlöschgerät**
Fire extinguisher for fires produced by burning grease or fat
Extincteur pour incendie de matières grasses

(30) Priorität: 26.03.2004 DE 102004014780
(43) Veröffentlichungstag der Anmeldung: 05.10.2005
(73) Patentinhaber: HNE Technologie AG, 86156 Augsburg (DE)
(72) Erfinder: Neumeir, Anton, 86415 Mering (DE); Effenberger, Reinhard, 86444 Anwalting (DE)
(74) Vertreter: Gallo, Wolfgang

(56) Entgegenhaltungen:
- DE-A1- 10 062 674
- DE-U1- 20 301 378
- US-A- 5 639 029

## Beschreibung

Die Erfindung betrifft ein Fettbrandlöschgerät als Flüssigkeitsdrucklöscher mit kleinem Füllvolumen.

Das Löschen von Fettbränden stellt bisher ein großes Problem dar. Nach langen Tests unter anderem der Berufsgenossenschaften Nahrungsmittel und Gaststätten musste festgestellt werden, daß die bisher gebräuchlichen Löschmittel wie Pulver, Kohlendioxid usw. nicht oder nur ungenügend zum Löschen von Fettbränden geeignet sind. Aus diesem Grund wurden bereits spezielle Löschmittel für Fettbrände entwickelt. Ein solches für Fettbrände entwickeltes flüssiges Fettbrandlöschmittel ist unter der Produktbezeichnung "FettEx" bekannt und in Gebrauch. Um damit die nach europäischen Richtlinien festgesetzten Normen (EN3) zu erreichen, nämlich um die genormten Prüfobjekte erfolgreich ablöschen zu können, werden bisher mit diesem Fettbrandlöschmittel befüllte Flüssigkeitsdrucklöschgeräte, wie sie bisher auch als Wasser- oder Schaumlöscher eingesetzt werden, mit einem Füllvolumen von mindestens 6 Liter verwendet, um eine zum Ablöschen von Fettbränden ausreichende Menge des flüssigen Fettbrandlöschmittels aufbringen zu können.

Ein Fettbrandlöschgerät gemäss dem Oberbegriff von Anspruch 1 ist aus dem Dokument DE 203 01 378 bekannt.

Der Erfindung liegt die Aufgabe zugrunde, ein Fettbrandlöschgerät zu schaffen, das bei gleichem Löscherfolg mit bedeutend weniger Fettbrandlöschmittel auskommt.

Diese Aufgabe wird gemäß der Erfindung durch das im Anspruch 1 angegebene Fettbrandlöschgerät gelöst. Vorteilhafte Ausgestaltungen der Erfindung sind Gegenstand der Unteransprüche.

Das erfindungsgemäße Fettbrandlöschgerät arbeitet also mit einer besonders konfigurierten Düse im Gegensatz zu den bisher zum Löschen von Fettbränden benutzten, zwar mit flüssigem Fettbrandlöschmittel befüllten, aber ansonsten einschließlich Löschschlauch und Löschpistole herkömmlich aufgebauten Flüssigkeitsdrucklöschern. Die damit unerwartet erreichte Wirkung ist dermaßen erheblich, daß statt der bisher in Flüssigkeitslöschern zum sicheren Löschen von Fettbränden erforderlichen Minimalmenge an flüssigem Fettbrandlöschmittel "FettEx" von sechs Litern nunmehr ein sicherer Löscherfolg mit nur zwei Liter Füllvolumen erreicht werden kann.

Das Löschmittel "FettEx" (Zulassungsnummer PL 13 / 2000") ist ein spezielles flüssiges Löschmittel für Öle und Speisefette, das eine geschlossene gasdichte Schaumdecke ergibt und das Feuer sofort erstickt. Es hat auch einen sehr guten Kühleffekt, wodurch dem Öl oder Fett sowie der umgebenden Einrichtung sofort Wärme entzogen wird. Von großer Bedeutung ist aber, daß das Löschmittel dazu fein verteilt ausgebracht werden muß.

Die gebrauchsfertige kommerziell verfügbare Fettbrandlöschmittellösung "FettEx" hat folgende technische Spezifikation:

| | |
|---|---|
| Dichte: | 1,28 kg/Liter |
| pH-Wert | ca. 8,5 |
| Brechungsindex nD₂₀ | 1,40 |
| Viskosität bei +20°C | 5 ± 0,5 mm²/s |
| Viskosität bei -15°C | 29 ± 3,0 mm²/s |

Dabei muß beachtet werden, daß zum Erreichen eines optimalen Löschergebnisses ein Löschimpuls nachfolgender Formel eingehalten werden muß:$Löschimpuls I = V / t ⁢ x ⁢ A$ wobei V das Löschmittelvolumen, t die Löschdauer und A die Brandfläche bedeutet. Die Durchflussmenge für einen Fettbrandlöscher nach der Erfindung mit 2 Liter Füllvolumen darf bei 6 bis maximal 12 Liter pro Minute liegen.

Das erfindungsgemäße Fettbrandlöschgerät bringt gerade, weil es mit einer geringen Löschmittelmenge auskommt, entscheidende Vorteile. Geht man einmal von einer Situation einer großen Friteuse mit einer Füllmenge von 36 kg Frittierfett aus, wie dies der Situation in der Praxis bei Gastronomiebetrieben entspricht und wie dies auch als genormtes Prüfobjekt für Löschleistungsversuche vorgesehen ist, wird beim Ablöschen einer solchen brennenden Friteuse mit einem herkömmlichen Löscher mit mindestens 6 Liter Füllvolumen bereits die Gefahr des Überlaufens der Friteuse mit dem Auslaufen von brennendem heißem Fett begründet, wovon eine große Gefahr ausgeht, weil durch übergelaufenes Fett selbst dann, wenn es schon abgelöscht wurde, andere Gegenstände in Brand gesetzt werden können, weil das überlaufende Fett immer noch eine Temperatur von ca 300°C hat. Gefährlich ist es auch, wenn ausgelaufenes Fett mit Wasser in Berührung kommt, was zum schlagartigen Verdampfen des Wassers mit Gefahr für anwesende Personen durch Verbrühen nach sich zieht.

Die Wirkung des erfindungsgemäßen Fettbrandlöschgeräts besteht darin, daß das Ausbringen des flüssigen Fettbrandlöschmittels in einer optimierten Form stattfindet und dieses Fettbrandlöschmittel so in geringer Menge die optimale Löschwirkung entfaltet.

Die Erfindung wird nachstehend unter Bezugnahme auf die anliegenden Zeichnungen in näheren Einzelheiten beschrieben. In den Zeichnungen zeigt:
- Fig. 1: eine perspektivische Darstellung der Schaumdüse eines Fettbrandlöschers nach der Erfindung in auseinandergezogener Darstellung,
- Fig. 2: eine Stirnansicht der Schaumdüse nach Fig. 1 von vom, und
- Fig. 3: einen Axialschnitt durch die Schaumdüse.

Das erfindungsgemäße Fettbrandlöschgerät ist als Flüssigkeitsdrucklöschgerät mit einem Löschmittelbehälter von zwei Liter Füllmenge und einer besonders konfigurierten Düse ausgebildet. Das Gerät arbeitet mit einem Betriebsdruck von 12 bis 18 bar.

In den Zeichnungen dargestellt ist nur die Düse, da das Löschgerät im übrigen von herkömmlicher Bauart ist. Die Düse, die in den Fig. 1 bis 3 der Zeichnungen dargestellt ist, ist direkt in das Auslassventil des Löschmittelbehälters eingeschraubt.

Gemäß den Zeichnungen ist die Düse als Becherkörper 1 mit einem mit Außengewinde versehenen Einschraubhals 2 zum Einschrauben in das Auslassventil ausgebildet. In dem Becherkörper ist eine Zerstäubungsplatte 3 eingesetzt, die eine kranzartige Anordnung von beim Ausführungsbeispiel sechs Düsenöffnungen 4 enthält. Der Raum hinter der Zerstäubungsplatte 3 im Becherkörper ist als divergierende Diffusorkammer ausgebildet. Die Düsenöffnungen 4 sind jeweils relativ klein und erweitern sich nach hinten in der Zerstäubungsplatte 3 über einen Konus mit großem Kegelwinkel in eine zylindrische, nach hinten offene Bohrung wesentlich größeren Durchmessers, in die jeweils ein Drallkörper 5 eingesetzt ist. Die Drallkörper 5 sind in der Auseinandergezogenen Darstellung nach Fig. 1 gut erkennbar, und ihre Anordnung in der Zerstäubungsplatte 3 ist in dem Schnitt nach Fig. 3 deutlich sichtbar. Die Drallkörper 5 bewirken in Zusammenwirken mit den Düsenöffnungen 4 die Zerstäubung des aus dem Löschmittelbehälter durch den Einschraubhals 2 zugeführten flüssigen Löschmittels in einen gleichmäßigen divergierenden Sprühstrahl von etwa 40 cm Durchmesser. Bei dem oben erwähnten Betriebsdruck des Geräts von 12 bis 18 bar wird eine Wurfweite von ca. 2 bis 3 Meter erreicht.

Das Flüssigkeitslöschgerät ist zweckmäßigerweise als Dauerdrucklöscher ausgeführt. Da bei Dauerdrucklöschern während des fortschreitenden Löschvorgangs der Druck allmählich abfällt, reduziert sich dementsprechend die Wurfweite. Für den hier gegebenen Anwendungsfall zum Löschen von Fettbränden kommt diesem Umstand allerdings keine Bedeutung zu.

Aufgrund der besonderen Konfiguration der Düse des erfindungsgemäßen Fettbrandlöschgeräts, wie sie in den Fig. 1 bis 3 dargestellt ist, wird ein sehr fein zerstäubter gleichmäßiger Sprühstrahl mit einem Durchmesser von etwa 40 cm erzeugt, der schnell eine dichte Löschmittelschicht über dem Brandherd bildet und mit wenig Löschmitteleinsatz ein Ersticken des Brands und eine schnelle Abkühlung des Brandherds bewirkt.

## Patentansprüche

1. Fettbrandlöschgerät zur Verwendung mit flüssigem Fettbrandlöschmittel, das als Drucklöschgerät ausgebildet und mit einer Düse (1) ausgestattet ist, die eine Mehrzahl feiner Zerstäubungsdüsen (4) aufweist, denen jeweils ein Drallkörper (5) zur Drallbeaufschlagung des zur Düse gelangenden druckbeaufschlagten Löschmittels vorgeschaltet ist, **dadurch gekennzeichnet, daß** die Zerstäubungsdüsen (4) parallel zueinander in einer Zerstäubungsplatte (3) angeordnet sind, in welcher die Drallkörper (5) jeweils in einer erweiterten Aufnahmeöffnung hinter der betreffenden Düse aufgenommen sind.

2. Fettbrandlöschgerät nach Anspruch 1, wobei die Zerstäubungsdüsen (4) in kranzartiger Anordnung in der Zerstäubungsplatte (3) angeordnet sind.

3. Fettbrandlöschgerät nach Anspruch 1 oder 2, wobei die Zerstäubungsplatte (3) in einen Becherkörper (1) eingesetzt ist, der hinterhalb der Zerstäubungsplatte (3) eine divergente Diffussorkammer bildet.

4. Fettbrandlöschgerät nach einem der Ansprüche 1 bis 3, wobei die Düse (1) mit einem Düsenhals (2) direkt in das Auslassventil des Löschmittelbehälters eingeschraubt ist.

5. Fettbrandlöschgerät nach einem der Ansprüche 1 bis 4, wobei dieses mit einem Druck von 12 bis 18 bar betrieben wird.

## Claims

1. A grease fire extinguisher for use in connection with a liquid grease fire extinguishing agent, said fire extinguisher being formed as a pressurized fire extinguisher and being equipped with a nozzle (1) having a plurality of atomizing nozzles (4), each of which is preceded by a twist member (5) for applying a spin to the pressurized fire extinguishing agent that reaches the nozzle, **characterized in that** the atomizing nozzles (4) are arranged in parallel to one another in an atomizing plate (3) in which the twist members (5) are respectively located in an enlarged locating opening downstream of the respective nozzle.

2. The grease fire extinguisher according to claim 1, wherein the atomizing nozzles (4) are arranged in the atomizing plate (3) in a circular array.

3. The grease fire extinguisher according to claim 1 or 2, wherein the atomizing plate (3) is inserted into a cup-like body (1) forming a divergent diffuser chamber downstream of the atomizing plate (3).

4. The grease fire extinguisher according to any one of claims 1 to 3, wherein the nozzle (1) is threaded directly into the discharge valve of the fire extinguishing agent container with a nozzle neck (2).

5. The grease fire extinguisher according to any one of claims 1 to 4, wherein the fire extinguisher is operated at a pressure of 12-18 bar.

## Revendications

1. Extincteur à incendie de matières grasses destiné à être utilisé avec un agent extincteur d'incendie de matières grasses liquide, qui est conçu en tant qu'extincteur sous pression et est équipé d'une buse (1) qui présente une pluralité de buses de pulvérisation fines (4) en amont de chacune desquelles est monté un corps giratoire (5) pour imposer une giration à l'agent extincteur soumis à pression et parvenant à la buse, **caractérisé en ce que** les buses de pulvérisation (4) sont agencées parallèlement entre elles dans une plaque de pulvérisation (3) dans laquelle les corps giratoires (5) sont logés chacun dans une ouverture de logement élargie à l'arrière de la buse concernée.

2. Extincteur à incendie de matières grasses selon la revendication 1, les buses de pulvérisation (4) étant disposées dans un agencement en forme de couronne dans la plaque de pulvérisation (3).

3. Extincteur à incendie de matière grasses selon la revendication 1 ou 2, la plaque de pulvérisation (3) étant insérée dans un corps de boîtier (1) qui forme une chambre de diffuseur divergente à l'arrière de la plaque de pulvérisation (3).

4. Extincteur à incendie de matières grasses selon l'une des revendications 1 à 3, la buse (1) étant vissée par un col de buse (2) directement dans la soupape de décharge du réservoir d'agent extincteur.

5. Extincteur à incendie de matières grasses selon l'une des revendications 1 à 4, celui-ci fonctionnant à une pression de 12 à 18 bars.
